# EUROPÄISCHE PATENTSCHRIFT

(11) **EP 1 354 812 B1**
(45) Veröffentlichungstag und Bekanntmachung des Hinweises auf die Patenterteilung: **05.07.2006**
(21) Anmeldenummer: 03006684.9
(22) Anmeldetag: 26.03.2003
(51) Int. Cl.: B65D 51/18

(54) **Verfahren zur Abdeckung eines Anstichkörperoberteils**
Method of covering an opening to be ruptured
Methode de couvrir un orifice destiné à etre percé

(30) Priorität: 12.04.2002 DE 10216103
(43) Veröffentlichungstag der Anmeldung: 22.10.2003
(73) Patentinhaber: Hueck Folien GmbH & Co. KG, 92712 Pirk (DE)
(72) Erfinder: Klenk, Günter, 36381 Schlüchtern (DE); Rau, Claus, 92576 Pfreimd (DE)
(74) Vertreter: Schneck, Herbert

(56) Entgegenhaltungen:
- EP-A- 0 816 248
- EP-A- 0 823 384
- EP-A- 1 031 516
- WO-A-01/19717
- WO-A-97/14621
- DE-A- 19 956 784
- US-B1- 6 234 338

## Beschreibung

Die Erfindung richtet sich auf ein Verfahren zur Abdeckung für ein Anstichkörperoberteil eines Vorratsbehälters für ein flüssiges Lebensmittelprodukt, z. B. in Form eines Bierfasses. Statt eines flüssigen Lebensmittelprodukts kann sich in einem solchen Vorratsbehälter auch ein Ausgangsstoff für ein Lebensmittelprodukt oder ein pharmazeutisches Produkt befinden.

Herkömmlicherweise werden die Anstichkörperoberteile von Vorratsbehältern für flüssige Lebensmittelprodukte nach dem erneuten Befüllen gereinigt und desinfiziert und dann mit einer Kunststoff-Schutzkappe versehen, die einen gewissen mechanischen Schutz bietet, bis dann zum Verbrauch diese Abdeckung entfernt und ein Zapfkopf aufgesetzt wird.

Hiervon ausgehend liegt der Erfindung die Aufgabe zugrunde, eine Abdeckung der in Betracht stehenden Art so auszugestalten, dass sie bei kostengünstiger Herstellbarkeit und einfacher Handhabbarkeit hohen hygienischen und mikrobiologischen Anforderungen gerecht wird.

Diese Aufgabe wird erfindungsgemäß dadurch gelöst, dass nach Beendigung des Füllvorganges das Anstichkörperoberteil gereinigt und desinfiziert wird, und dass anschließend eine gestanzte Platine mittels Heißsiegellack unter Aufwendung von Druck bei erhöhter Temperatur aufgesiegelt wird.

Durch das erfindungsgemäß vorgesehene ringförmige Aufsiegeln wird das Anstichkörperoberteil wirksam gegen eine Verschmutzung nach dem Abfüllvorgang, z. B. bei Lagerung und Transport, geschützt und gelangt in hygienisch einwandfreiem Zustand zum Bestimmungsort. Unmittelbar vor dem Anstechen des Flüssigkeitsbehälters wird der Hygieneschutz entfernt und der Zapfkopf kann mit dem Anstichkörperoberteil verbunden werden. Erfindungsgemäß werden also höchste hygienische Anforderungen erfüllt, wobei die Handhabung und Herstellung einfach und preiswert ist. Darüber hinaus kann die Abdeckung als Warenkennzeichnung oder Werbeträger verwendet werden.

Eine Abdeckung zur Durchführung des Verfahrens nach Anspruch 1 geben die Ansprüche 2 bis 8 an.

Die erfindungsgemäße Abdeckung ist beispielsweise bei Bierfässern, nämlich bei sogenannten KEG-Fässern, in Form von zylindrischen Edelstahlfässern mit integriertem Fitting mit Vorteil einsetzbar. Auch andere Behälter, wie AfG-Container oder Postmix-Behälter, kommen in Betracht.

Nachfolgend wird die Erfindung anhand eines bevorzugten Ausführungsbeispiels in Verbindung mit der Zeichnung näher erläutert. Dabei zeigen:
- Fig. 1: ein KEG-Fass und dessen Anstichkörperoberteil mit einer aufgesiegelten erfindungsgemäßen Abdeckung,
- Fig. 2: das Abziehen der Abdeckung und
- Fig. 3: einen schematischen Schnitt durch eine erfindungsgemäße Abdeckung.

In Fig. 1 und 2 ist ein KEG-Fass 1 für Bier in Form eines zylindrischen Edelstahlfasses mit einem integrierten Anstichkörperoberteil 2 dargestellt, welches eine runde Flanschoberseite 3 aufweist, auf die zum Verbrauch ein Zapfkopf aufgesetzt werden kann.

Die erfindungsgemäße Abdeckung 4 besteht aus einer gestanzten Platine mit einer Abziehlasche 5, die - wie in Fig. 2 dargestellt - zum Abziehen einfach zwischen Daumen und Zeigefinder ergriffen wird, wobei die Abdeckung dann gleichermaßen einfach und rückstandsfrei abgezogen werden kann.

Eine erfindungsgemäße Abdeckung 4 umfasst eine Heißsiegellackschicht 5 auf Polyesterbasis in Abmischung mit Polyacrylat an der Unterseite einer Aluminium-Folie 6, deren Oberseite mit einem Vorlack 7, einem Tiefdruck 8 und einem Schutzlack 9 versehen ist. Die Aluminium-Folie 6 ist z.B. 20 - 100 µm dick.

Die Aufbringung der Hygieneschutzabdeckung auf das Anstichkörperteil kann vollautomatisch mit Hilfe von Abpackmaschinen erfolgen, wie sie in der Milchwirtschaft verwendet werden, wobei die Abdeckung entweder von der Rolle oder einzeln aus einem Magazin entnommen, auf das Fitting aufgelegt und von einem Siegelkopf versiegelt wird. Derartige Siegelköpfe arbeiten üblicherweise automatisch, d.h. der Siegelkopf hat eine bestimmte Temperatur und liegt mit einem definierten Druck eine festgelegte Zeit auf der Abdeckung auf.

Alternativ kann vor allem bei kleineren Abfüllbetrieben die Aufbringung der Hygieneschutzabdeckung halbautomatisch erfolgen. Hierbei kann die Hygieneabdeckung einzeln manuell aufgelegt und anschließend mit einem manuell geführten Siegelkopf versiegelt werden.

Die Versiegelung kann beispielsweise über Thermokontaktsiegelung oder Induktionssiegelung erfolgen.

Bei der vollautomatischen Versiegelung mit einzelnen Platinen, die aus einem Magazin entnommen werden, stellt sich das Problem der Vereinzelung der Hygieneschutzabdeckung, wobei insoweit in an sich bekannter Weise vorgesehen sein kann, dass die Abdeckung geprägt oder ungeprägt und mit Abstandshaltern aus Lack ausgebildet sind.

Denkbar ist es auch, den Rand der Hygieneabdeckung über den Rand des Anstichkörperoberteils überstehen zu lassen und zu umbördeln, wodurch die Schutzwirkung noch erhöht werden könnte.

## Patentansprüche

1. Verfahren zur Abdeckung eines Anstichkörperoberteils eines Vorratsbehälters für flüssige Lebensmittel, **dadurch gekennzeichnet, dass** nach Beendigung des Füllvorganges das Anstichkörperoberteil gereinigt und desinfiziert wird, und dass anschließend eine gestanzte Platine mittels Heißsiegellack unter Aufwendung von Druck bei erhöhter Temperatur aufgesiegelt wird.

2. Hygieneschutzabdeckung für das Anstichkörperteil eines Vorratsbehälters für ein flüssiges Lebensmittelprodukt oder dergleichen zur Durchführung des Verfahrens nach Anspruch 1, **dadurch gekennzeichnet, dass** sie aus einer an ihrer Unterseite mit einem Heißsiegellack versehenen Platine besteht.

3. Abdeckung nach Anspruch 1, **dadurch gekennzeichnet, dass** die Platine in etwa der Größe des Anstichkörperoberteils entspricht.

4. Abdeckung nach Anspruch 1, **dadurch gekennzeichnet, dass** die Platine mit einer über den Außenrand des Anstichkörperoberteils hinausstehenden Abziehlasche versehen ist.

5. Abdeckung nach Anspruch 1, **dadurch gekennzeichnet, dass** die Abdeckung aus einem aus einer Aluminiumfolie, einer Aluminium-KunststoffVerbund-Folie, einer Aluminium-Kunststoff-Aluminium-Verbund-Folie oder einer Kunststoff-Folie besteht.

6. Abdeckung nach Anspruch 1, **dadurch gekennzeichnet, dass** die Oberseite bedruckt ist.

7. Abdeckung nach Anspruch 1, **dadurch gekennzeichnet, dass** der Heißsiegellack aus einem Lack auf Polyesterbasis in Abmischung mit Polyacrylat besteht.

8. Abdeckung nach Anspruch 1, **dadurch gekennzeichnet, dass** sie aus einer an ihrer Unterseite mit einem Heißsiegellack versehenen Aluminium-Folie besteht, deren Oberseite mit einem Vorlack, einer Bedruckung und einem Schutzlack versehen ist.

9. Vorratsbehälter für flüssige Lebensmittel mit einem Anstichkörperoberteil für einen Zapfkopf und mit einer Abdeckung für das Anstichkörperoberteil, **dadurch gekennzeichnet, dass** die Abdeckung aus einer gestanzten Platine besteht, die mittels eines Heißsiegellackes gegen das Anstichkörperoberteil gesiegelt ist.

10. Verwendung einer gestanzten Platine , die mittels eines Heißsiegellackes gegen das Anstichkörperoberteil gesiegelt ist als Abdeckung für einen Vorratsbehälter für flüssige Lebensmittel mit einem Anstichkörperoberteil für einen Zapfkopf.

## Claims

1. A method of covering a tapping structure top of a store tank for liquid food, **characterized in that** the tapping structure top is cleaned and disinfected after termination of the filling job; and **in that** a stamped plate is then sealed on by means of heat-sealing lacquer with pressure being applied at an increased temperature.

2. A sanitary protective cover for the tapping structure top of a store tank for liquid food or the like for putting the method according to claim 1 into practice, **characterized in that** it consists of a plate, the bottom side of which is provided with heat-sealing lacquer.

3. A cover according to claim 1, **characterized in that** the plate corresponds approximately to the size of the tapping structure top.

4. A cover according to claim 1, **characterized in that** the plate is provided with a peel-off tongue which projects over the outer edge of the tapping structure top.

5. A cover according to claim 1, **characterized in that** the cover consists of an aluminum foil, an aluminum-plastic compound foil, an aluminum-plastic-aluminum compound foil or a plastic foil.

6. A cover according to claim 1, **characterized in that** the top side is printed.

7. A cover according to claim 1, **characterized in that** the heat-sealing lacquer is a lacquer on a polyester basis blended with polyacrylate.

8. A cover according to claim 1, **characterized in that** it consists of an aluminum foil, the bottom side of which is provided with heat-sealing lacquer and the top side of which is provided with a primer, a print and protective lacquer.

9. A store tank for liquid food, comprising a tapping structure top for a tap and a cover for the tapping structure top, **characterized in that** the cover consists of a stamped plate which is applied by sealing to the tapping structure top by means of heat-sealing lacquer.

10. Use of a stamped plate, which is applied by sealing to the tapping structure top by means of heat-sealing lacquer, as a cover for a liquid-food store tank comprising a tapping structure top for a tap.

## Revendications

1. Méthode pour couvrir une partie supérieure de corps à percer d'un réservoir pour des denrées alimentaires liquides, **caractérisée en ce qu'**après la fin du remplissage la partie supérieure de corps à percer est nettoyée et désinfectée et **en ce qu'**ensuite une plaque découpée est appliquée par scellage au moyen de vernis de thermoscellage en exerçant une pression à une température élevée.

2. Opercule hygiénique de protection pour la partie de corps à percer d'un réservoir pour un produit alimentaire liquide ou un produit semblable pour appliquer la méthode selon la revendication 1, **caractérisé en ce qu'**il est composé d'une plaque dotée d'un vernis de thermoscellage sur sa face inférieure.

3. Opercule selon la revendication 1, **caractérisé en ce que** la plaque a approximativement la taille de la partie supérieure de corps à percer.

4. Opercule selon la revendication 1, **caractérisé en ce que** la plaque est dotée d'une languette d'arrachage qui dépasse du bord extérieur de la partie supérieure de corps à percer.

5. Opercule selon la revendication 1, **caractérisé en ce que** l'opercule est composé d'une feuille d'aluminium, d'une feuille composite en aluminium/plastique, d'une feuille composite en aluminium/plastique/aluminium ou d'une feuille en plastique.

6. Opercule selon la revendication 1, **caractérisé en ce que** la face supérieure est imprimée.

7. Opercule selon la revendication 1, **caractérisé en ce que** le vernis de thermoscellage est composé d'un vernis à base de polyester mélangé à du polyacrylate.

8. Opercule selon la revendication 1, **caractérisé en ce que** qu'il est composé d'une feuille en aluminium dotée d'un vernis de thermoscellage sur sa face inférieure et dont la face supérieure est dotée d'une sous-couche de vernis, imprimée puis dotée d'un vernis de protection.

9. Réservoir pour denrées alimentaires liquides avec une partie supérieure de corps à percer pour un robinet de soutirage et avec un opercule pour la partie supérieure de corps à percer, **caractérisé en ce que** l'opercule est composé d'une plaque découpée qui est scellée sur la partie supérieure de corps à percer au moyen d'un vernis de thermoscellage.

10. Utilisation d'une plaque découpée qui est scellée sur la partie supérieure de corps à percer au moyen d'un vernis de thermoscellage comme opercule pour un réservoir de denrées alimentaires liquides avec une partie supérieure de corps à percer pour un robinet de soutirage.
